# EUROPÄISCHE PATENTSCHRIFT

(11) **EP 1 708 592 B1**
(45) Veröffentlichungstag und Bekanntmachung des Hinweises auf die Patenterteilung: **11.03.2009**
(21) Anmeldenummer: 06701209.6
(22) Anmeldetag: 03.01.2006
(51) Int. Cl.: A47B 88/00

(54) **SCHUBKASTEN MIT ZWEI SEITENZARGEN UND EINER BLENDE**
DRAWER COMPRISING TWO LATERAL FRAMES AND A COVER
TIROIR PRESENTANT DEUX PAROIS LATERALES ET UNE FAÇADE

(30) Priorität: 27.01.2005 DE 202005001281 U
(43) Veröffentlichungstag der Anmeldung: 11.10.2006
(73) Patentinhaber: Paul Hettich GmbH & Co. KG, 32278 Kirchlengern (DE)
(72) Erfinder: WILLE, Marcus, 30625 Hannover (DE)
(74) Vertreter: Dantz, Jan Henning
(86) Internationale Anmeldenummer: PCT/EP2006/050022
(87) Internationale Veröffentlichungsnummer: WO 2006/079573

(56) Entgegenhaltungen:
- DE-A1- 19 606 713
- US-A- 4 850 659
- US-A- 5 163 774

## Beschreibung

Die vorliegende Erfindung betrifft einen Schubkasten mit zwei Seitenzargen und einer an den Stirnseiten der Seitenzargen festgelegten Blende, welche zumindest in vertikaler Richtung gegenüber dem Schubkasten justierbar ist, wobei an der Blende an der den Seitenzargen zugewandten Innenseite zwei Befestigungsplatten mit sich in Richtung der Seitenzargen erstreckenden und die Seitenzargen seitlich umfassenden Gehäusen angeschlossen sind, welche jeweils einen Höhenverstellexzenter und einen damit in einer Flucht liegenden Spannexzenter aufnehmen, und wobei der Spannexzenter ein Gegenlager im Bereich jeder Seitenzarge hintergreift.

Schubkästen der vorerwähnten Art sind in vielerlei Ausführungen bekannt, z.B aus DE 196 06 713 A1, insbesondere was die Konstruktion der Befestigung der Blende an den Stirnseiten der Seitenzargen sowie die Konstruktion der Mittel zur Justierung der Blende betrifft.

Der vorliegenden Erfindung liegt die Aufgabe zugrunde, einen Schubkasten der gattungsgemäßen Art zu schaffen, der sich durch eine besonders einfache, nur aus wenigen Einzelteilen bestehende Konstruktion zur Festlegung und Justierung der Blende an den Stirnseiten der Seitenzargen auszeichnet.

Diese Aufgabe wird erfindungsgemäß dadurch gelöst, dass der Gegenlagerabschnitt aus der Ebene der Seitenzarge federnd ausschwenkbar ist, so dass Spannexzenter durch Aufschieben des Gehäuses in Längsrichtung der Seitenzarge den Gegenlagerabschnitt unter Auslenkung des Gegenlagerabschnittes überfährt und nach dem Zurückfedern des Gegenlagerabschnittes in eine das Gegenlager hintergreifende Position bringbar ist, wobei dann der Höhenverstellexzenter abstützend in einer stirnseitigen Ausnehmung der Seitenzarge liegt.

Eine derartige Konstruktion besteht aus vergleichsweise wenigen und einfachen Einzelteilen und gestattet einen hohen Vorfertigungs- oder Vormontagegrad, so dass der endgültige Zusammenbau eines solchen Schubkastens, hier speziell die Verbindung und Justierung der Blende, schnell und einfach durchführbar ist.

Die Befestigungsplatten mit den Gehäusen, welche ihrerseits die Höhenverstellexzenter und die Spannexzenter aufnehmen, können komplett vormontiert werden. Zum Verbinden der Blende mit den Seitenzargen des Schubkastens muss die Blende mit den Gehäusen lediglich über die Seitenzargen aufgeschoben werden und verrastet dann gegenüber den Befestigungsbereichen innerhalb der Seitenzargen. Damit ist die Blende auch ohne Betätigung der Spannexzenter schon gegenüber dem Schubkasten vorfixiert, so dass der Schubkasten in dieser Situation ohne Gefahr des Verlustes der Blende transportiert werden kann.

Um das Überfahren der Gegenlagerabschnitte durch die Spannexzenter zu erleichtern, sind die Spannexzenter und/oder die Gegenlagerabschnitte mit Einlaufschrägen versehen, welche das seitliche Auslenken der Gegenlagerabschnitte aus ihren Grundstellungen heraus erleichtern.

Nach einem weiteren Merkmal der Erfindung ist vorgesehen, dass die Gegenlagerabschnitte aus in den Seitenzargen vorgesehenen, durch Freischnitte gebildeten biegeelastischen Federelementen bestehen.

Die Gegenlagerabschnitte sind somit einteilig oder einstückig mit den Seitenzargen gefertigt, was unter Kostengesichtspunkten natürlich besonders günstig ist.

Die Gegenlagerabschnitte können aber auch aus Einsatzteilen bestehen, die an den Seitenzargen festgelegt sind.

Vorzugsweise sind derartige Einsatzteile so gestaltet, dass die Einsatzteile in entsprechende Aussparungen der Seitenzarge einrastbar sind.

Die Verwendung von separaten Einsatzteilen zur Bildung der Gegenlagerabschnitte bietet den Vorteil, dass diese separaten Einsatzteile praktisch unabhängig von dem verwendeten Material der Seitenzargen und ohne besondere Bearbeitung der Seitenzargen konstruktiv so ausgelegt werden können, dass ein relativ leichtes Überfahren dieser Gegenlagerabschnitte durch die Spannexzenter ebenso erreicht ist wie eine sichere Hintergreifung der Gegenlager durch die Spannexzenter.

Weitere Merkmale der Erfindung sind Gegenstand weiterer Unteransprüche.

Ausführungsbeispiele der Erfindung sind in den beigefügten Zeichnungen dargestellt und werden im folgenden näher beschrieben.

Es zeigen:
- Figur 1: eine perspektivische Sprengbilddarstellung der wesentlichen Bauteile zur Festlegung einer Blende an den Seitenzargen eines Schubkastens
- Figur 1a: eine Detailansicht in Richtung des Pfeiles A in Figur 1
- Figur 1b: eine gegenüber Figur 1 vergrößerte perspektivische Darstellung eines Höhenverstellexzenters
- Figur 2: eine perspektivische Sprengbilddarstellung der zur Bildung einer Befestigungsplatte und eines einen Höhenverstellund einen Spannexzenter aufnehmenden Gehäuses nach einem weiteren Ausführungsbeispiel der Erfindung
- Figur 3: eine der Figur 2 entsprechende Sprengbilddarstellung nach einem ersten Montageschritt
- Figur 4: eine den Figuren 2 und 3 entsprechende Sprengbilddarstellung nach einem weiteren Montageschritt
- Figur 5: eine Perspektivdarstellung der aus den in Figur 2 ersichtlichen Einzelteilen endgültig zusammengebauten Baueinheit
- Figur 6: eine Perspektivdarstellung eines an einer Seitenzarge festlegbaren Einsatzteiles zur Aufnahme eines Spannexzenters
- Figur 7: eine weitere Perspektivdarstellung des Einsatzteiles gemäß Figur 6 in einer gegenüber Figur 6 um 90° abweichenden Blickrichtung
- Figur 8: einen Teilschnitt durch eine Seitenzarge eines Schubkastens mit einem an der Seitenzarge angesetzten, aber noch nicht endgültig mit diesem verbundenen Einsatzteil nach den Figuren 6 und 7.
- Figur 9: einen der Figur 8 entsprechenden Teilschnitt bei endgültig an der Seitenzarge festgelegten Einsatzteil
- Figur 10: eine Sprengbilddarstellung einer Seitenzarge mit Einsatzteil und einer Befestigungsplatte mit Gehäuse vor dem Zusammenfügen dieser beiden Bauteile
- Figur 11: eine Perspektivdarstellung der aus Figur 10 ersichtlichen Bauteile nach dem Zusammenfügen
- Figuren 12 u. 13: eine Schnittdarstellung einer mit einem Einsatzteil ausgestatteten Seitenzarge und einer Baueinheit gemäß Figur 5 vor dem Zusammenschieben dieser beiden Baueinheiten
- Figur 14: eine etwas unterhalb der Schnittlage nach Figur 12 liegende entsprechende Detaildarstellung nach einem weiteren Ausführungsbeispiel der Erfindung
- Figur 15: eine Schnittdarstellung durch die teilweise zusammen geschobenen Baueinheiten nach den Figuren 12 und 13
- Figur 16: eine der Figur 15 entsprechende Schnittdarstellung nach dem endgültigen Zusammenfügen der besagten Baueinheiten
- Figuren 17a bis 17f: verschiedene Ansichten und Perspektivdarstellungen eines Spannexzenter
- Figur 18: eine Seitenansicht einer Seitenzarge mit einem daran montierten Einsatzteil nach einem weiteren Ausführungsbeispiel der Erfindung
- Figur 19: einen Schnitt nach der Linie XIX - XIX in Figur 18 unter Weglassung der dort zu Orientierungszwecken gezeigten Höhenverstell- und Spannexzenters
- Figur 20a bis 20e: verschiedenen Ansichten und Perspektivdarstellungen des Einsatzteiles gemäß den Figuren 18 und 19
- Figur 21: Teilansichten einer Seitenzarge mit einstückig in die Seitenzarge integriertem Gegenlagerabschnitt, in der linken Abbildung ohne und in der rechten Abbildung mit der Lage eines Spannexzenters und eines Höhenverstellexzenters dargestellt
- Figur 22: einen Teilschnitt nach der Linie XXII - XXII in der rechten Abbildung der Figur 21
- Figur 23: einen Schnitt nach der Linie XXIII - XXIII in der linken Abbildung der Figur 21

In den Zeichnungen ist aus Gründen der Übersichtlichkeit auf die Darstellung eines vollständigen Schubkastens mit all seinen Einzelteilen verzichtet worden, da die Erfindung sich im wesentlichen auf die Befestigung und Justiermöglichkeit einer Blende 1 (siehe Figuren 15 und 16) eines Schubkastens an den Stirnseiten von Seitenzargen 2 des Schubkastens bezieht. Dabei ist wiederum aus Gründen der Vereinfachung lediglich eine der Seitenzargen 2 eines Schubkastens abgebildet.

An einer Blende 1 werden zum Zwecke der Festlegung dieser Blende 1 an den Seitenzargen 2 jeder Seitenzarge 2 gegenüber liegend Befestigungsplatten 3 mit daran angeordneten und sich in Richtung der Seitenzargen 2 erstreckenden Gehäusen 4 befestigt, wobei die Gehäuse 4 einen Höhenverstellexzenter 5 und einen Spannexzenter 6 aufnehmen und -die Seitenzargen 2 seitlich umfassend- auf die Seitenzargen 2 aufgeschoben werden können. Im aufgeschobenen Zustand liegt dann der Höhenverstellexzenter 5 abstützend in einer stirnseitigen Ausnehmung 7 einer Seitenzarge 2 und der Spannexzenter 6 hintergreift ein Gegenlager 8 innerhalb einer Seitenzarge 2, was die Figuren 10, 11 und 16 beispielhaft zeigen.

Über den Höhenverstellexzenter 5 kann eine eventuell notwendige vertikale Justage der Blende 1 gegenüber dem Schubkasten im übrigen erfolgen, während über die Spannexzenter 6 und die Gegenlager 8 ein festes Anziehen der Blende 1 gegen die Stirnseiten der Seitenzargen 2 möglich ist.

Dieses grundsätzliche Konstruktionsprinzip ist allen Ausführungsbeispielen gleich.

Ebenfalls allen Ausführungsbeispielen gleich ist das Merkmal, dass der Gegenlagerabschnitt 9 mit dem jeweiligen Gegenlager 8 aus der Ebene der Seitenzarge 2 federnd ausschwenkbar ist. Dadurch kann der Spannexzenter 6 beim Aufschieben des Gehäuses 4 auf eine Seitenzarge 2 den Gegenlagerabschnitt 9 durch seitliche Auslenkung des selben Überfahren, bis er im Bereich einer Aussparung 10 liegt, deren der Blende 1 zugewandte Begrenzung das schon erwähnte Gegenlager 8 bildet. In dieser Position federt der Gegenlagerabschnitt 9 wieder in seine Ursprungslage zurück, so dass nunmehr der Spannexzenter 6 das Gegenlager 8 hintergreift.

Dies geht unter anderem sehr anschaulich aus den Figuren 15 und 16 hervor.

Sobald die Spannexzenter 6 unter Hintergreifung der Gegenlager 8 in die Aussparungen 10 eingeschoben sind, ist die Blende 1 zunächst unverlierbar mit dem Schubkasten verbunden. Durch Betätigung des Spannexzenters 6 kann dann die Blende 1 fest an die Stirnseiten der Seitenzargen 2 angezogen werden.

Ist eine Höhenjustierung der Blende 1 erforderlich, wird vor dem endgültigen Festziehen der Blende 1 diese Höhenjustierung durch Betätigung der Höhenverstellexzenter 5 herbeigeführt.

Im folgenden soll nun auf Besonderheiten der einzelnen Ausführungsbeispiele eingegangen werden.

In Figur 1 ist eine Befestigungsplatte 3 mit einem rechtwinklig und sich in Richtung der Seitenzarge 2 erstreckenden Schenkel 3a gezeigt, welcher einstückig mit der Befestigungsplatte 3 gefertigt ist. Dieser Schenkel 3a bildet eine erste Hälfte des weiter oben angesprochenen Gehäuses 4. Eine separat hergestellte Platte 11 ist mit einer fußseitigen Abwinklung 11a ausgestattet und kann mit dieser Abwinklung 11a in einen Schlitz 3b der Befestigungsplatte 3 eingesetzt und anschließend in eine Parallelstellung zum Schenkel 3a gebracht werden. In dieser Position wird dann die Platte 11 in beliebiger Weise z. B. Schweißen, Kleben, Verprägen usw. fest mit der Befestigungsplatte 3 verbunden. Somit ist dann das Gehäuse 4 durch den Schenkel 3a und die Platte 11 gebildet.

Der Höhenverstellexzenter 5 und der Spannexzenter 6 sind in dafür vorgesehenen Bohrungen 12 bzw. 13 des Schenkels 3a derart vernietet, dass sowohl der Höhenverstellexzenter 5 wie auch der Spannexzenter 6 noch drehbar sind.

Wie Figur 1 weiterhin zeigt, mündet die stirnseitige Ausnehmung 7 innerhalb der Zarge 2 in eine Aussparung 14, in welche ein Einsatzteil 15 einsetzbar und verrastbar ist. Dieses Einsatzteil 15, welches einstückig aus einem federelastischen Kunststoff hergestellt ist, bildet den weiter oben schon erwähnten Gegenlagerabschnitt 9 und weist die Durchbrechung 10 auf, welche auf der Befestigungsplatte 3 und somit der Blende 1 zugewandten Seite durch eine das Gegenlager 8 für den Spannexzenter 6 bildenden Kante begrenzt ist.

An seinem den Befestigungsteil 3 und damit auch der Blende 1 zugewandten Seite ist das Einsatzteil 15 mit einer muldenartigen Einlaufschräge 16 ausgestattet, was Figur 7 besonders anschaulich zeigt. Dieser Einlaufschräge 16 liegt in einem Zwischenstadium der Montage gemäß Figur 15 der vorteilhafter Weise ebenfalls mit einer Einlaufschräge ausgebildete Spannexzenter 6 gegenüber. Durch die Einlaufschrägen 16 am Einsatzteil 15 sowie am Spannexzenter 6 kann nun durch weiteres Verschieben der Gegenlagerabschnitt 9 seitlich aus der Ebene der Seitenzarge 2 ausfedernd ausgelenkt werden. Dadurch besteht die Möglichkeit, den Spannexzenter 6 über den Gegenlagerabschnitt 9 hinwegzuführen, bis der Spannexzenter 6 in den Bereich der Durchbrechung 10 des Einsatzteiles 15 gelangt. Dieses federt nun wieder in seine Ausgangslage zurück, so dass nun der Spannexzenter 6 das Gegenlager 8 hintergreift, wie dies Figur 16 sehr deutlich zeigt.

In der in Figur 16 gezeigten Position ist die Blende 1 zunächst einmal praktisch unverlierbar am Schubkasten festgelegt. Durch Betätigung des Spannexzenters 6 kann dieser nun in Anlage zum Gegenlager 8 gebracht und eine feste Verspannung der Blende 1 an den Stirnseiten der Seitenzargen 2 herbei geführt werden.

Sofern eine Höhenjustierung der Blende 1 erforderlich ist, wird diese vor dem Festziehen des Spannexzenters 6 durchgeführt.

Figur 16 zeigt weiterhin sehr deutlich, dass der Schenkel 3a im Bereich des Gegenlagerabschnittes 9 mit einem Durchbruch 17 versehen ist. Dieser Durchbruch 17 dient dazu, ein Werkzeug wie beispielsweise einen Schraubendreher hindurchführen zu können, um den Gegenlagerabschnitt 9 aus dem Verschiebebereich des Spannexzenters 6 ausschwenken zu können, falls eine Demontage der Blende 1 erforderlich werden sollte.

Wie die Figuren 7 und 16 besonders deutlich machen, ist das Einsatzteil in seinem hinteren, der Blende 1 abgewandten Endbereich mit Federstegen 18 ausgestattet, welche sich im montierten Zustand des Einsatzteiles 15 auf einer Seite einer Seitenzarge 2 abstützen, während ein den Federstegen 18 gegenüber liegender Auflagebereich 19 des Einsatzteiles 15 sich auf der anderen Seite der jeweiligen Seitenzarge 2 abstützt. Damit ist das Einsatzteil 15 in seinem hinteren Endbereich gegenüber der Seitenzarge 2 gesichert.

Außerdem sind beim Einsatzteil 15 wiederum im hinteren Endbereich Sicherungsnocken 20 (siehe Figur 6) angeformt, die bei montierten Einsatzteil 15 in den Bereich der Aussparung 14 der Seitenzarge 2 vorspringende Nasen 21 (siehe Figur 1a) hintergreifen.

Das Einsatzteil 15 ist durch die vorbeschriebenen Maßnahmen sowohl quer zur Seitenzarge 2 wie auch in Längsrichtung der Seitenzarge 2 gegenüber dieser fixiert.

Wie Figur 16 weiterhin deutlich zeigt, verlaufen die zusammenwirkenden Spannflächen des Spannexzenters 6 sowie des Gegenlagers 8 leicht geneigt zur Drehachse des Spannexzenters 6, wodurch sichergestellt wird, dass sich der Spannexzenter 6 und das Aufnahmeteil 15 mit seinem Gegenlager 8 auch bei dynamischer Belastung nicht voneinander lösen können.

Zusätzlich kann hier -wie in einer alternativen Ausführungsform gemäß Figur 14 dargestellt ist- das Einsatzteil 15 im Übergangsbereich zwischen der Ausnehmung 7 und der ihr gegenüber vergrößerten Aussparung 14 der Seitenzarge 2 mit vorspringenden Nasen 15a versehen sein. Hierdurch wird in diesen stufenartigen Übergangsbereichen ein formschlüssiger Übergriff der Seitenzarge 2 bewirkt, so dass sich also ein gewisser Formschluss zwischen Seitenzarge 2 und dem Einsatzteil 15 zumindest im Spannzustand ergibt, da die Übergangsbereiche im Spannzustand in die durch die Nasen 15a begrenzten Vertiefungen des Einsatzteiles 15 eingreifen. Gegebenenfalls kann auch die Herstellung eines Formschlusses in lediglich einem Übergangsbereich ausreichend sein.

Aus den Figuren 2 bis 5 ergibt sich, dass die Befestigungsplatte 3 mit dem Gehäuse 4 insgesamt aus mehreren Einzelteilen gefertigt sein kann, wobei der Schenkel 3a und die Platte 11 als Biege-Stanzteil ausgebildet und nach dem Zusammenfügen mit der Befestigungsplatte 3 beispielsweise durch Punktschweißen verbunden sein können.

Die Montage des Spannexzenters 6 erfolgt dabei zweckmäßiger Weise vor dem Verbinden der Platte 11 mit der Befestigungsplatte 3.

Alternativ hierzu ist es aber auch denkbar, die in Figur 5 komplett dargestellte Montageeinheit, umfassend die Befestigungsplatte 3 und dass aus dem Schenkel 3a und der Platte 11 bestehende Gehäuse 4 einstückig beispielsweise als Spritzgusswerkstück aus Metall oder Kunststoff zu fertigen.

Die Figuren 18, 19 und 20a bis 20e zeigen ein Ausführungsbeispiel der Erfindung, bei der das Einsatzteil 15 als einstückiges Stanz-Biegeteil aus Metall gefertigt ist.

Auch ein derartiges, aus Metall gefertigtes Einsatzteil kann durch die Anformung entsprechender Federlaschen und anderer Halteteile so gestaltet werden, dass dieses Einsatzteil in die Aussparung 14 einer Seitenzarge 2 eingeklipst werden kann.

Figur 21 macht deutlich, dass schließlich auch noch die Möglichkeit besteht, eine Seitenzarge 2 durch geschickte Anordnung von Freischnitten 22 so zu gestalten, dass der Gegenlagerabschnitt 9 mit dem Gegenlager 8 für den Spannexzenter 6 als bügelartiges Federelement gestaltet ist. Bei dieser Lösung gemäß den Figuren 21 bis 23 kann auf die Verwendung eines zusätzlichen Einsatzteiles 15 vollkommen verzichtet werden.

Zusammenfassend sei noch einmal darauf hingewiesen, dass der größte Vorteil der Erfindung darin liegt, dass viele Teile, die zur Befestigung und Justierung einer Blende 1 an einem Schubkasten notwendig sind, in hohem Maße vorgefertigt und auch schon vormontiert werden können. Dabei können Vormontageeinheiten geschaffen werden, die es auch einem technisch weniger geübten Endverbraucher ermöglichen, eine Blende 1 an einem Schubkasten festzulegen und bei Bedarf zu justieren.

Die Befestigungsplatten 3 sollten in jedem Falle immer mit Langlöchern 3c ausgestattet sein, durch welche Befestigungsschrauben zur Befestigung an einer Blende 1 hindurchgeführt werden, da durch diese Langlöcher 3c auch eine horizontale Justage der Blende 1 ermöglicht wird.

## Patentansprüche

1. Schubkasten mit zwei Seitenzargen (2) und einer an den Stirnseiten der Seitenzargen (2) festgelegten Blende (1), welche zumindest in vertikaler Richtung gegenüber dem Schubkasten justierbar ist, wobei an der Blende (1) an der den Seitenzargen (2) zugewandten Innenseite zwei Befestigungsplatten (3) mit sich in Richtung der Seitenzargen (2) erstreckenden und die Seitenzargen (2) seitlich umfassenden Gehäusen (4) angeschlossen sind, welche jeweils einen Höhenverstellexzenter (5) und einen damit in einer Flucht liegenden Spannexzenter (6) aufnehmen, und wobei der Spannexzenter (6) ein Gegenlager (8) im Bereich jeder Seitenzarge (2) hintergreift, **dadurch gekennzeichnet, dass** der Gegenlagerabschnitt (9) aus der Ebene der Seitenzarge (2) federnd ausschwenkbar ist, so dass der Spannexzenter (6) durch Aufschieben des Gehäuses (4) in Längsrichtung der Seitenzarge (2) den Gegenlagerabschnitt (9) unter Auslenkung des Gegenlagerabschnittes (9) überfährt und nach dem Zurückfedern des Gegenlagerabschnittes (9) in eine das Gegenlager (8) hintergreifende Position bringbar ist, wobei dann der Höhenverstellexzenter (5) abstützend in einer stirnseitigen Ausnehmung (7) der Seitenzarge (2) liegt.

2. Schubkasten nach Anspruch 1, **dadurch gekennzeichnet, dass** die Spannexzenter (6) und/oder die Gegenlagerabschnitte (9) mit Einlaufschrägen (16) versehen sind, welche das seitliche Auslenken der Gegenlagerabschnitte (9) aus ihren Grundstellungen heraus erleichtern.

3. Schubkasten nach Anspruch 1 oder 2, **dadurch gekennzeichnet, dass** die Gegenlagerabschnitte (9) aus in den Seitenzargen (2) vorgesehenen, durch Freischnitte (22) gebildeten bügelartigen Federelementen bestehen.

4. Schubkasten nach Anspruch 3, **dadurch gekennzeichnet, dass** die Seitenzargen (2) aus elastischen Metallblechen bestehen.

5. Schubkasten nach Anspruch 3, **dadurch gekennzeichnet, dass** die Seitenzargen (2) aus elastischen Kunststoffplatten bestehen.

6. Schubkasten nach einem der vorhergehenden Ansprüche, **dadurch gekennzeichnet, dass** in die Seitenzargen (2) Einsatzteile (15) eingerastet sind, welche die Gegenlagerabschnitte (9) und die Gegenlager (8) aufweisen.

7. Schubkasten nach Anspruch 6, **dadurch gekennzeichnet, dass** die Einsatzteile (15) aus Kunststoff oder aus federelastischem Blech hergestellt sind.

8. Schubkasten nach einem der vorhergehenden Ansprüche 6 oder 7, **dadurch gekennzeichnet, dass** die Einsatzteile (15) zumindest in ihren hinteren, der Blende (1) abgewandten Endbereichen lotrecht zur Ebene der Seitenzargen gegenüber diesen gesichert sind.

9. Schubkasten nach einem der vorhergehenden Ansprüche 6 bis 8, **dadurch gekennzeichnet, dass** die Einsatzteile (15) im eingerasteten Zustand gegen Verschiebung in Längsrichtung der Seitenzargen (2) gesichert sind.

10. Schubkasten nach einem der vorhergehenden Ansprüche, **dadurch gekennzeichnet, dass** die aneinander anliegenden Spannflächen des Spannexzenters (6) und des Gegenlagers (8) gegenüber der Drehachse des Spannexzenters (6) leicht geneigt verlaufen.

11. Schubkasten nach einem der vorhergehenden Ansprüche, **dadurch gekennzeichnet, dass** die Gehäuse (4) Durchbrechungen (17) aufweisen, welche im montierten Zustand den Gegenlagerabschnitten (9) gegenüberliegen, so dass diese Gegenlagerabschnitte (9) zum Zwecke einer eventuellen Demontage durch die Durchbrechungen (17) hindurch geführtes Werkzeug außer Eingriff mit den Spannexzentern (6) bringbar sind.

12. Schubkasten nach einem der vorhergehenden Ansprüche, **dadurch gekennzeichnet, dass** die Befestigungsplatten (3) und das Gehäuse (4) aus mehreren, durch Vernieten, Verschweißen oder dergleichen miteinander verbundenen Einzelteilen (3a, 11) bestehen.

13. Schubkasten nach einem der Ansprüche 1 bis 11, **dadurch gekennzeichnet, dass** die Grundplatten (3) und die Gehäuse (4) einstückig beispielsweise als Zink-Druckguss-Teile oder Kunststoff-Stützteile ausgebildet sind.

14. Schubkasten nach einem der vorhergehenden Ansprüche, **dadurch gekennzeichnet, dass** die Befestigungsplatten (3) mit Langlöchern (3c) zur justierbaren Durchführung von Befestigungsschrauben ausgestattet sind.

15. Schubkasten nach einem der vorhergehenden Ansprüche 6 bis 9, **dadurch gekennzeichnet, dass** das Einsatzteil (15) an seiner der Blende (1) zugewandten Stirnseite zumindest eine durch eine vorspringende Nase (15a) begrenzte Vertiefung aufweist, in welche die Seitenzarge (2) zumindest im Spannzustand eingreift, so dass ein Formschluss zwischen Einsatzteil (15) und Seitenzarge (2) gebildet ist.

16. Schubkasten nach Anspruch 3, **dadurch gekennzeichnet, dass** an den Seitenzargen (2) aus federelastischem Material wie Metall oder Kunststoff hergestellte Platten durch Vernieten, Verschweißen oder dergleichen befestigt sind, wobei die Platten jeweils die Gegenlagerabschnitte (9) aufweisen.

## Claims

1. Drawer having two side frames (2) and a front panel (1) which is secured on the end sides of the side frames (2) and can be adjusted at least in the vertical direction in relation to the drawer, it being the case that the front panel (1) has connected to its inside, which is directed towards the side frames (2), two fastening plates (3) with housings (4) which extend in the direction of the side frames (2), enclose the side frames (2) laterally and each accommodate a height-adjustment eccentric (5) and a clamping eccentric (6) aligned therewith, and that the clamping eccentric (6) engages behind an abutment (8) in the region of each side frame (2), **characterized in that** the abutment portion (9) can be pivoted resiliently out of the plane of the side frame (2), in which case, by virtue of the housing (4) being pushed on in the longitudinal direction of the side frame (2), the clamping eccentric (6) moves over the abutment portion (9), deflecting it in the process, and, once the abutment portion (9) has sprung back, the clamping eccentric can be moved into a position in which it engages behind the abutment (8), the height-adjustment eccentric (5) then being located with supporting action in an end-side recess (7) of the side frame (2).

2. Drawer according to Claim 1, **characterized in that** the clamping eccentric (6) and/or the abutment portions (9) are/is provided with introduction slopes (16) which facilitate the lateral deflection of the abutment portions (9) out of their basic positions.

3. Drawer according to Claim 1 or 2, **characterized in that** the abutment portions (9) comprise clip-like spring elements which are provided in the side frames (2) and are formed by cutouts (22).

4. Drawer according to Claim 3, **characterized in that** the side frames (2) comprise elastic metal sheets.

5. Drawer according to Claim 3, **characterized in that** the side frames (2) comprise elastic plastic-material plates.

6. Drawer according to one of the preceding claims, **characterized in that** insert parts (15), which contain the abutment portions (9) and the abutments (8), are latched into the side frames (2).

7. Drawer according to Claim 6, **characterized in that** the insert parts (15) are produced from plastic material or from resilient sheet metal.

8. Drawer according to one of preceding Claims 6 or 7, **characterized in that** at least in their rear end regions, which are directed away from the front panel (1), the insert parts (15) are secured in relation to the side frames perpendicularly to the plane of the latter.

9. Drawer according to one of preceding Claims 6 to 8, **characterized in that**, in the latched-in state, the insert parts (15) are secured against displacement in the longitudinal direction of the side frames (2).

10. Drawer according to one of the preceding claims, **characterized in that** the abutting clamping surfaces of the clamping eccentric (6) and of the abutment (8) are inclined slightly in relation to the axis of rotation of the clamping eccentric (6).

11. Drawer according to one of the preceding claims, **characterized in that** the housings (4) have through-passages (17) which, in the assembled state, located opposite the abutment portions (9), in which case, for the purpose of possible dismantling, these abutment portions (9) can be disengaged from the clamping eccentrics (6) by a tool guided through the through-passages (17).

12. Drawer according to one of the preceding claims, **characterized in that** the fastening plates (3) and the housing (4) comprise a plurality of individual parts (3a, 11) connected to one another by riveting, welding or the like.

13. Drawer according to one of Claims 1 to 11, **characterized in that** the fastening plates (3) and the housings (4) are formed in one piece, for example as zinc diecastings or plastic-material supporting parts.

14. Drawer according to one of the preceding claims, **characterized in that** the fastening plates (3) are provided with slots (3c) through which fastening screws can be guided in an adjustable manner.

15. Drawer according to one of preceding Claims 6 to 9, **characterized in that**, on its end side which is directed towards the front panel (1), the insert part (15) has at least one depression which is bounded by a projecting nose (15a) and in which the side frame (2) engages at least in the clamping state, thus forming a form fit between the insert part (15) and side frame (2).

16. Drawer according to Claim 3, **characterized in that** plates produced from a resilient material such as metal or plastic material are fastened on the side frames (2) by riveting, welding or the like, the plates each containing the abutment portions (9).

## Revendications

1. Tiroir présentant deux parois latérales (2) et un panneau (1) fixé sur les côtés frontaux des parois latérales (2), qui peut être ajusté au moins dans le sens vertical par rapport au tiroir, dans lequel sur le panneau (1) sur le côté intérieur tourné vers les parois latérales (2) sont raccordées deux plaques de fixation (3) aux boîtiers (4) s'étendant en direction des parois latérales (2) et comportant latéralement les parois latérales (2), lesquels reçoivent respectivement un excentrique de réglage en hauteur (5) et un excentrique de serrage (6) se trouvant en alignement avec celui-ci, et dans lequel l'excentrique de serrage (6) vient en prise derrière un contre-appui (8) dans la zone de chaque paroi latérale (2), **caractérisé en ce que** la section de contre-appui (9) peut être écartée par pivotement élastiquement du plan de la paroi latérale (2) de sorte que l'excentrique de serrage (6) passe au-dessus de la section de contre-appui (9) en la déviant en poussant le boîtier (4) dans le sens longitudinal de la paroi latérale (2) et peut être amené dans une position venant en prise derrière le contre-appui (8) après le retour élastique de la section de contre-appui (9), dans lequel l'excentrique de réglage en hauteur (5) se trouve ensuite en appui dans un évidement (7) côté frontal de la paroi latérale (2).

2. Tiroir selon la revendication 1, **caractérisé en ce que** l'excentrique de serrage (6) et/ou les sections de contre-appui (9) sont pourvues de biais d'entrée (16) qui facilitent la déviation latérale des sections de contre-appui (9) à partir de leurs positions de base.

3. Tiroir selon la revendication 1 ou 2, **caractérisé en ce que** les sections de contre-appui (9) se composent d'éléments de ressort de type étrier formés par des découpes libres (22), prévus dans les parois latérales (2).

4. Tiroir selon la revendication 3, **caractérisé en ce que** les parois latérales (2) se composent de tôles métalliques élastiques.

5. Tiroir selon la revendication 3, **caractérisé en ce que** les parois latérales (2) se composent de plaques plastiques élastiques.

6. Tiroir selon l'une quelconque des revendications précédentes, **caractérisé en ce que** des pièces d'insertion (15) qui présentent les sections de contre-appui (9) et les contre-appuis (8), sont encliquetées dans les parois latérales (2).

7. Tiroir selon la revendication 6, **caractérisé en ce que** les pièces d'insertion (15) sont fabriquées en matière plastique ou en tôle à élasticité de ressort.

8. Tiroir selon l'une quelconque des revendications précédentes 6 ou 7, **caractérisé en ce que** les pièces d'insertion (15) sont bloquées au moins dans leurs zones d'extrémité arrières, éloignées du panneau (1) perpendiculairement au plan des parois latérales par rapport à celles-ci.

9. Tiroir selon l'une quelconque des revendications précédentes 6 à 8, **caractérisé en ce que** les pièces d'insertion (15) sont bloquées à l'état encliqueté contre tout déplacement dans le sens longitudinal des parois latérales (2).

10. Tiroir selon l'une quelconque des revendications précédentes, **caractérisé en ce que** les surfaces de serrage reposant l'une sur l'autre de l'excentrique de serrage (6) et du contre-appui (8) s'étendent légèrement inclinées par rapport à l'axe de rotation de l'excentrique de serrage (6).

11. Tiroir selon l'une quelconque des revendications précédentes, **caractérisé en ce que** les boîtiers (4) présentent des percements (17) qui s'opposent à l'état monté aux sections de contre-appui (9) de sorte que ces sections de contre-appui (9) puissent être amenées hors engagement avec les excentriques de serrage (6) à des fins d'un éventuel démontage de l'outil passant à travers les percements (17).

12. Tiroir selon l'une quelconque des revendications précédentes, **caractérisé en ce que** les plaques de fixation (3) et le boîtier (4) se composent de plusieurs pièces détachées (3a, 11) reliées entre elles par rivetage, soudage ou similaire.

13. Tiroir selon l'une quelconque des revendications 1 à 11, **caractérisé en ce que** les plaques de base (3) et les boîtiers (4) sont réalisés d'un seul tenant par exemple comme des pièces de zinc moulées sous pression ou pièces d'appui en matière plastique.

14. Tiroir selon l'une quelconque des revendications précédentes, **caractérisé en ce que** les plaques de fixation (3) sont équipées de trous oblongs (3c) pour le passage ajustable des vis de fixation.

15. Tiroir selon l'une quelconque des revendications précédentes 6 à 9, **caractérisé en ce que** la pièce d'insertion (15) présente sur son côté frontal tourné vers le panneau (1) au moins un creux délimité par un nez (15a) saillant, dans lequel la paroi latérale (2) s'engage au moins à l'état de serrage de sorte qu'une liaison par complémentarité de forme entre la pièce d'insertion (15) et la paroi latérale (2) soit formée.

16. Tiroir selon la revendication 3, **caractérisé en ce que** des plaques fabriquées en matériau à élasticité de ressort tel que du métal ou de la matière plastique sont fixées sur les parois latérales (2) par rivetage, soudage ou similaire, les plaques présentant chacune les sections de contre-appui (9).
